# EUROPÄISCHE PATENTSCHRIFT

(11) **EP 0 303 851 B1**
(45) Veröffentlichungstag und Bekanntmachung des Hinweises auf die Patenterteilung: **19.06.1991**
(21) Anmeldenummer: 88111829.3
(22) Anmeldetag: 22.07.1988
(51) Int. Cl.: C10J 3/54

(54) **Verfahren zum Anfahren eines Vergasers**
Process for starting-up a gasifier
Procédé pour mettre en route un gazogène

(30) Priorität: 14.08.1987 DE 3727146
(43) Veröffentlichungstag der Anmeldung: 22.02.1989
(73) Patentinhaber: Rheinbraun Aktiengesellschaft, 50935 Köln (DE)
(72) Erfinder: Brüngel, Norbert, Dr., D-5000 Köln 41 (DE); Schumacher, Hermann-Josef, D-5012 Bedburg-West (DE)
(74) Vertreter: Koepsell, Helmut, Dipl.-Ing.

(56) Entgegenhaltungen:
- DE-A- 2 832 115
- FR-A- 2 445 367
- CHEMICAL ABSTRACTS, Band 97, 5. Juli 1982, Seite 165, Nr. 9008u, Columbus, Ohio, US; & DD-A-152 790 (L. GROESCHEL et al.) 09-12-1981

## Beschreibung

Die Erfindung betrifft ein Verfahren zum Anfahren eines Vergasers zur Vergasung von kohlenstoffhaltigem Brennstoff mit Hilfe von sauerstoffhaltigem Vergasungsmittel in der Wirbelschicht.

Zum Anfahren, d.h. Aufheizen von Vergasern zur Umwandlung von kohlenstoffhaltigem Brennstoff in der Wirbelschicht, beispielsweise HTW-Vergaser (HTW = Hoch Temperatur Winkler), geht man bisher so vor, daß man den Vergaser mit einem Inertgas, beispielsweise Stickstoff füllt, unter Druck bringt und die Dichtigkeit prüft. Die Dichtigkeitsprüfung wird mit Inertgas durchgeführt, damit sauerstoffhaltige Gasbestandteile, die sich trotz vorangegangener Inertgasspülung noch in dem Vergaser bzw. in dessen Ausmauerung befinden und zu unerwünschten Reaktionen führen könnten, entfernt bzw. zu ungefährlicher Konzentration verdünnt werden.

Im Anschluß an die Dichtigkeitsprüfung wird der Vergaser mit normalen Gasbrennern, sogenannten Ausfheizbrennern, drucklos auf eine Temperatur aufgeheizt, die wenigstens der späteren Vergasungstemperatur, beispielsweise zwischen 800 und 1000°C entspricht. Das Erreichen der Aufheiztemperatur wird durch Messung am Kopf des Vergasers festgestellt.

Nach der Beendigung des Aufheizens werden die Aufheizbrenner im heißen Zustand demontiert, während gleichzeitig sämtliche Zufuhr von Inertgas abgestellt wird. An den Stellen, wo die Aufheizbrenner demontiert wurden, werden die Öffnungen anschließend mit Blinddeckeln verschlossen. Wegen der Möglichkeit des Rückströmens heißer Gase ist das Entfernen der Aufheizbrenner von dem aufgeheizten Vergaser nur unter großen Sicherheitsvorkehrungen möglich.

Nachdem die Öffnungen des aufgeheizten Vergasers mit den Blinddeckeln verschlossen sind, wird der Vergaser abermals mit Inertgas gespült, um sauerstoffhaltige Gase auszutreiben, die bei der Demontage der Aufheizbrenner in den Vergaser eingedrungen sein können. Diese erneute Inertgasaufgabe erfolgt noch drucklos, sie ist jedoch nachteilig, da sich dabei der Vergaser unvermeidlich abkühlt. Die Resttemperatur von etwa 500 bis 600°C reicht aber aus, um anschließend in den Vergaser eingeführten Zündbrennstoff, beispielsweise Braunkohlenkoks, zu entzünden und unter allmählicher Zufuhr von sauerstoffhaltigem Vergasungsmittel den Vergasungsprozeß in Gang zu bringen. Dabei wird jeweils nur soviel Sauerstoff mit dem Vergasungsmittel zugeführt, daß ein unterstöchiometrischer Umsatz des Zündbrennstoffs stattfinden kann, um auf jeden Fall das Vorhandensein von nicht umgesetztem Sauerstoff in dem Vergaser zu verhindern. Die Brennstoffzufuhr wird gesteigert und im Maße der Umsetzung erhöht sich die Temperatur, bis schließlich auf den regulären Vergaserbetrieb mit frischem, kontinuierlich zugeführten Brennstoff und sauerstoffhaltigem Vergasungsmittel umgeschaltet werden kann.

Die bekannte Art des Aufheizens bzw. Anfahrens eines Vergasers ist schwierig und nur mit Hilfe von aufwendigen Sicherheitsvorkehrungen durchführbar. Außerdem geht ein beträchtlicher Teil der eingebrachten Energie durch die notwendige Inertisierung nach dem Aufheizprozeß wieder verloren.

Daraus ergibt sich die Aufgabe für die vorliegende Erfindung, das Anfahren eines Vergasers zu vereinfachen, zu verkürzen, sicherer zu machen und die für das Aufheizen eingebrachte Energie ohne wesentliche Verluste für den anschließenden Vergasungsprozess zu nutzen.

Erfindungsgemäß wird diese Aufgabe dadurch gelöst, daß der Vergaser mit einem inerten, gasförmigen Medium gefüllt und unter einen Überdruck gebracht wird und, nach Feststellung der Dichtheit, in einer mit dem unteren Teil des Vergasers verbundenen Brennkammer ein brennbares Gasgemisch mit Hilfe einer unter Druck funktionierenden Zündvorrichtung gezündet und im wesentlichen unter Einhaltung des Überdrucks mindestens so lange verbrannt wird, bis die Temperatur innerhalb des Vergasers der Vergasungstemperatur entspricht.

Die Durchführung des Verfahrens ist demnach an das Vorhandensein einer Zündvorrichtung gebunden, die unter Druck funktioniert und beispielsweise aus der DE-PS 28 32 115 der Anmelderin bekannt ist. Die bekannte Zündvorrichtung wird erfindungsgemäß an einer Brennkammer angeordnet, die am unteren Teil des Vergasers vorgesehen ist und dazu dient, ein zündfähiges Gemisch z.B. von Luft und Brenngas zu verbrennen. Da sowohl das Zünden dieses brennfähigen Gemischs als auch seine Verbrennung unter Druck erfolgen können, ist es möglich, nach dem Inertisieren und der Dichtigkeitsprüfung des Vergasers die Verbrennung einzuleiten, ohne daß zwischendurch eine Druckabsenkung vorgenommen werden muß. Dabei wird gewährleistet, daß erneute Undichtigkeiten durch die Demontage von Teilen, beispielsweise den bekannten Aufheizbrennern, und/oder durch die zwischenzeitliche Absenkung des Drucks an dem Vergaser nicht mehr auftreten können.

Die in der Brennkammer erzeugten heißen Verbrennungsgase sind dazu geeignet, den nach und nach in größeren Mengen zugeführten Brennstoff innerhalb des Vergasers in reduzierender Atmosphäre auf Zündtemperatur zu erhitzen und damit bereits Endvergasungsreaktionen einzuleiten. Mit Fortschreiten dieser Umsetzung wird dem Vergaser nach und nach sauerstoffhaltiges Vergasungsmittel zugeführt. Auf diese Weise wird der Vergaser in verhältnismäßig kurzer Zeit und mit großer Betriebssicherheit auf Leistung gebracht.

Mit fortschreitendem Vergasungsprozeß wird die Menge des in der Brennkammer verbrannten Gasgemischs zurückgenommen. Die Verbrennung in der Brennkammer kann sogar völlig abgeschaltet werden. Da über die jederzeit einschaltbare Zündvorrichtung die Zündflamme wieder neu erzeugt werden kann, besteht die Möglichkeit, die Verbrennung wieder einzuschalten, wenn der Vergasungsbetrieb eine Zeitlang unterbrochen werden sollte.

Insgesamt ergeben sich mehrere Vorteile, nämlich:
- daß die Dichtigkeitsprüfung und der Aufheiz- und Anfahrprozeß bereits bei dem gewählten Betriebsdruck erfolgen,
- daß die Brennkammer einschließlich der Zündvorrichtung mit dem Vergaser verbunden ist und betriebsbereit bleibt,
- daß die Verbrennung in der Brennkammer mit einem Brenngasüberschuß arbeitet,
- daß die Verbrennung des Brenngases sowohl mit Sauerstoff als auch mit Luft erfolgen kann,
- daß die Zündung der Verbrennung in der Brenkammer mittels Thermoelementen überwacht werden kann,
- daß die Zündung der Verbrennung in der Brennkammer mit Hilfe einer kontiuierlich betriebenen, und unter Druck funktinierenden Zündvorrichtung, erfolgt,
- daß die Zündvorrichtung jederzeit wieder gestartet werden kann,
- daß bei mehrsträngigen Vergasungsanlagen das Produktgas als Brenngas eingesetzt werden kann,
- daß ein Einzelvergaser innerhalb einer mehrsträngigen Vergasungsanlage immer betriebsbereit gehalten und innerhalb kürzester Frist auf Leistung gebracht werden kann (stand-by-Betrieb), und
- daß die Anfahrzeiten des Vergasers verkürzt werden können.

Neben dem Verfahren wird eine Vorrichtung zum Anfahren eines Vergasers zur Vergasung von kohlenstoffhaltigem Brennstoff mit Hilfe von sauerstoffhaltigem Vergasungsmittel in der Wirbelschicht unter Druck vorgeschlagen, welche dadurch gekennzeichnet ist, daß eine druckfeste Brennkammer zur Verbrennung eines brennbaren Gasgemischs mit einer unter Druck funktionierenden Zündvorrichtung mit dem unteren Teil des Vergasers wenigstens zeitweise verbunden ist. Die Brennkammer kann über einen öffenbaren Schieber mit dem Vergasungsraum des Vergasers zweitweise verbunden werden.

Vorteilhaft wird die Brennkammer zur Längsachse des Vergasers unter einem spitzen Winkel angeordnet, denn diese Schrägstellung der Brennkammer erleichtert das Wiederanfahren. Die Schrägstellung der Brennkammer stellt nämlich sicher, daß aus der Wirbelschicht in die Brennkammer eingedrungener Brennstoff, der zur Vergasung vorgesehen ist, unter der Wirkung der Schwerkraft aus der Brennkammer immer wieder abfließen kann. Sofern die Schwerkraft allein nicht ausreicht, wird die restliche Beseitigung durch die Strömung der Brenngase erzielt, die in der Brennkammer verbrennen.

Nachfolgend wird die Erfindung anhand eines Ausführungsbeispiels näher beschrieben.

Die Figur zeigt das Schema eines Vergasers im Schnitt.

Der Vergaser 1 dient zur Umwandlung von Brennstoff 2, welcher über eine Eintragsvorrichtung 3 in den unteren Teil 4 des Vergasers 1 eingebracht und dort mit Hilfe von sauerstoffhaltigem Vergasungsmittel 5, welches dem Vergaser 1 über eine Mehrzahl von Düsen (nicht gezeigt) zugeführt wird, in Gas umgesetzt wird. Die Umsetzung des Brennstoffs 2 mit Hilfe des Vergasungsmittels 5 erfolgt innerhalb einer Wirbelschicht 6. Bei der Umsetzung herrschen innerhalb des Vergasers 1 Temperaturen zwischen 800 und 1000°C und Drücke zwischen 5 und 30 bar.

Am Kopf 7 des Vergasers 1 befindet sich der Austrag 8, in dessen Weg ein Schieber 9 angeordnet ist, mit dessen Hilfe der Vergasungsdruck innerhalb des Vergasers 1 eingestellt werden kann. Am unteren Ende des unteren Teils 4 des Vergasers 1 ist ein Austragsorgan 10 vorgesehen, über welches die nicht umwandelbaren Bestandteile 11 des Brennstoffs 2 abgezogen werden.

An einem Stutzen 12, der unter einem spitzen Winkel seitlich neben dem unteren Teil 4 des Vergasers 1 heraufragt, ist eine Brennkammer 13 angeschlossen, die mit dem Vergaser 1 dauerhaft verbunden ist und von dem Vergaser 1 gegebenenfalls durch einen absperrbaren Schieber 14 getrennt wird. In der Brennkammer 13 wird ein brennbares Gasgemisch 15 verbrannt, welches beispielsweise aus Erdgas, Produktgas oder einem Gemisch aus CO/H₂ besteht. Die Verbrennung erfolgt unter Druck mit Hilfe von Sauerstoff 16 oder Luft, wobei durch Einstellung der Mengenverhältnisse zwischen den Gasen 15 und 16 dafür gesorgt wird, daß immer nur eine partielle Verbrennung des Brenngases 15 stattfinden kann und ein Überschuß von Sauerstoff vermieden wird. Die Verbrennung in der zugeschalteten Brennkammer 13 erfolgt kontinuierlich und das Entstehen von explosionsfähigen Gagesmischen wird dadurch ausgeschlossen.

Zur Zündung der Verbrennung innerhalb der Brennkammer 13 dient eine Zündvorrichtung 17, wie sie beispielsweise in der DE-PS 28 32 115 ausführlich beschrieben ist. Mit Hilfe dieser Zündvorrichtung 17 ist es möglich, die Verbrennung in der Brenkammer 13 unter Druck in Gang zu halten und jederzeit wieder in Gang zu bringen.

Zum Anfahren des Vergasers 1 werden in der Brennkammer 13 beispielsweise 2000 m³/h Brenngas 15 mit 200 m³/h Sauerstoff 16, d.h. im Verhältnis von 10: 1 verbrannt. Sobald die Vergasungstemperatur in der Nähe von 900°C innerhalb des Vergasers 1 erreicht ist, erfolgt die Zufuhr von kohlenstoffhaltigem Brennstoff 2 und die allmählich gesteigerte Zugabe von sauerstoffhaltigem Vergasungsmittel 5, beispielsweise Luft, Dampf oder O₂, bis die Vergasung in Gang ist. Danach wird die Brennkammer 13 entweder über den absperrbaren Schieber 14 vom Wirkungsraum des Vergasers 1 getrennt oder bei geöffneter Verbindung 14 kann eine Zündflamme 18 an der Zündvorrichtung 17 unterhalten werden, während die Zufuhr von brennbarem Gas 15 und Sauerstoff 16 abgeschaltet ist.

Beim erfindungsgemäßen Anheizen des Vergasers 1 wird grundsätzlich mit einem Gasgemisch gearbeitet, das sich durch einen Mangel an Sauerstoff auzeichnet und daher nicht explosionsfähig ist. Bei der Verbrennung dieses Brenngases verbleibt ein unverbrannter Überschuß, der am Austritt 8 des Vergasers 1 in ein Heizgassystem oder Kraftwerk (nicht gezeigt) abgegeben und dort vollständig verbrannt werden kann.

## Patentansprüche

1. Verfahren zum Anfahren eines Vergasers zur Vergasung von kohlenstoffhaltigem Brennstoff mit Hilfe von sauerstoffhaltigem Vergasungsmittel in der Wirbelschicht, dadurch gekennzeichnet, daß der Vergaser mit einem inerten, gasförmigen Medium gefüllt und unter einen Überdruck gebracht wird, und, nach Feststellung der Dichtheit, in einer mit dem unteren Teil des Vergasers verbundenen Brennkammer ein brennbares Gasgemisch mit Hilfe einer unter Druck funktionierenden Zündvorrichtung gezündet und im wesentlichen unter Einhaltung des Überdrucks mindestens solange verbrannt wird, bis die Temperatur innerhalb des Vergasers der Vergasungstemperatur entspricht.

2. Verfahren nach Anspruch 1, dadurch gekennzeichnet, daß dem Vergaser während der Verbrennung des Gasgemischs eine zunehmende Menge an Brennstoff zugeführt wird.

3. Verfahren nach Anspruch 2, dadurch gekennzeichnet, daß dem Vergaser während der Verbrennung des Gasgemischs eine zunehmende Menge an Vergasungsmittel zugeführt wird.

4. Verfahren nach Anspruch 1, dadurch gekennzeichnet, daß die Verbrennung das Gasgemischs in der Brennkammer während der Vergasung des Brennstoffs im Vergaser abgeschaltet oder bis auf das Brennen einer Zündflamme an der Zündvorrichtung eingeschränkt wird.

5. Vorrichtung zum Anfahren eines Vergasers zur Vergasung von kohlenstoffhaltigem Brennstoff mit Hilfe von sauerstoffhaltigem Vergasungsmittel in der Wirbelschicht unter Druck, dadurch gekennzeichnet, daß eine druckfeste Brenn kammer (13) zur Verbrennung eines brennbaren Gasgemischs (15, 16) mit einer unter Druck funktionierenden Zündvorrichtung (17) mit dem unteren Teil (4) des Vergasers (1) wenigstens zeitweise verbunden ist.

6. Vorrichtung nach Anspruch 5, dadurch gekennzeichnet, daß die Brennkammer (13) über einen öffenbaren Schieber (14) mit dem Vergaser (1) verbunden ist.

7. Vorrichtung nach Anspruch 5 oder 6, dadurch gekennzeichnet, daß die Brennkammer (13) zur Längachse des Vergasers (1) in einem spitzen Winkel angeordnet ist.

## Claims

1. A process for starting up a gasifier for the gasification of carbonaceous fuel by means of oxygen-bearing gasification agent in a fluidised bed characterised in that the gasifier is filled with an inert gaseous medium and put under an increased pressure and, after sealing integrity is established, a combustible gas mixture is ignited by means of an ignition device which operates under pressure, in a combustion chamber which is connected to the lower part of the gasifier, and the mixture undergoes combustion substantially while the increased pressure is maintained at least until the temperature within the gasifier corresponds to the gasification temperature.

2. A process according to claim 1 characterised in that an increasing amount of fuel is fed to the gasifier during combustion of the gas mixture.

3. A process according to claim 2 characterised in that an increasing amount of gasification agent is fed to the gasifier during combustion of the gas mixture.

4. A process according to claim 1 characterised in that combustion of the gas mixture in the combustion chamber is cut out during gasification of the fuel in the gasifier or is restricted to buming an ignition flame at the ignition device.

5. Apparatus for starting up a gasifier for the gasification of carbonaceous fuel by means of oxygen-bearing gasification agent in a fluidised bed under pressure characterised in that a pressure-resistant combustion chamber (13) for combustion of a combustible gas mixture (15, 16), with an ignition device (17) which operates under pressure, is connected at least at times to the lower part (4) of the gasifier (1).

6. Apparatus according to claim 5 characterised in that the combustion chamber (13) is communicated with the gasifier (1) by way of an openable slide member (14).

7. Apparatus according to claim 5 or claim 6 characterised in that the combustion chamber (13) is arranged at an acute angle relative to the longitudinal axis of the gasifier (1).

## Revendications

1. Procédé pour mettre en route un gazogène, pour gazéifier un combustible contenant du carbone à l'aide d'un agent de gazéification contenant de l'oxygène, en opérant dans un lit fluidisé, caractérisé en ce qu'on remplit le gazogène d'un fluide gazeux inerte que l'on met en surpression, en ce que, après avoir vérifié l'étanchéité, on provoque l'inflammation d'un mélange gazeux combustible dans une chambre de combustion reliée à la partie inférieure du gazogène, à l'aide d'un dispositif d'allumage fonctionnant sous pression, et en ce qu'on poursuit cette combustion en maintenant sensiblement la surpression jusqu'à ce que la température de l'intérieur du gazogène corresponde à la température de gazéification.

2. Procédé selon la revendication 1, caractérisé en ce qu'on fait arriver dans le gazogène un débit croissant de combustible pendant la combustion du mélange gazeux.

3. Procédé selon la revendication 2, caractérisé en ce qu'on fait arriver dans le gazogène un débit croissant de l'agent de gazéification pendant la combustion du mélange gazeux.

4. Procédé selon la revendication 1, caractérisé en ce qu'on interrompt la combustion du mélange gazeux dans la chambre de combustion pendant la gazéification du mélange gazeux dans le gazogène, ou jusqu'à ce que s'établisse une flamme d'allumage à l'endroit du dispositif d'allumage.

5. Dispositif de mise en route d'un gazogène, pour gazéifier un combustible contenant du carbone à l'aide d'un agent de gazéification contenant de l'oxygène, en opérant sous pression dans un lit fluidisé, caractérisé en ce qu'il comporte une chambre de combustion (13) à l'épreuve de la pression pour brûler un mélange gazeux combustible (15, 16), associée à un dispositif d'allumage (17) qui fonctionne sous pression et qui est relié au moins temporairement à la partie inférieure (4) du gazogène (1).

6. Dispositif selon la revendication 5, caractérisé en ce que la chambre de combustion (13) est reliée au gazogène (1) par l'intermédiaire d'une vanne à tiroir (14) pouvant être ouverte à la demande.

7. Dispositif selon l'une des revendications 5 ou 6, caractérisé en ce que la chambre de combustion (13) est disposée suivant un angle aigu par rapport à l'axe longitudinal du gazogène (1).
